# EUROPÄISCHE PATENTSCHRIFT

(11) **EP 0 308 698 B1**
(45) Veröffentlichungstag und Bekanntmachung des Hinweises auf die Patenterteilung: **20.05.1992**
(21) Anmeldenummer: 88114242.6
(22) Anmeldetag: 01.09.1988
(51) Int. Cl.: B63G 7/02

(54) **Vorrichtung zur Nachbildung von Schiffskörpern zur Minenabwehr**
Device for the simulation of ships' hulls in mine-sweeping
Dispositif pour la simulation de coques de navire pour le dragage de mines

(30) Priorität: 23.09.1987 DE 3731970
(43) Veröffentlichungstag der Anmeldung: 29.03.1989
(73) Patentinhaber: HOWALDTSWERKE-DEUTSCHE WERFT AG, 24143 Kiel (DE)
(72) Erfinder: Peters, Dieter, D-2300 Altenholz (DE); Schneider, Erwin, Dipl.-Ing., D-2300 Kiel 14 (DE)
(74) Vertreter: Hansmann, Dierk, Dipl.-Ing.

(56) Entgegenhaltungen:
- DE-C- 977 973
- GB-A- 981 167
- US-A- 2 969 036
- US-A- 3 340 843

## Beschreibung

Die Erfindung bezieht sich auf eine Vorrichtung zur Nachbildung von Schiffskörpern zum Einsatz für eine aktive Minenabwehr in Form eines Tauchkörpers mit Auftriebskörpern sowie Tauch- und Trimmzellen und zur Aufnahme von Anordnungen zur Erzeugung von physikalischen Schiffssignaturen, insbesondere als Schleppkörperausbildung, wobei der Tauchkörper durch eine Hülle aus flexiblem Material in der Art eines Schlauches zur Ausbildung eines Aufnahmebehälters ausgebildet und im Bugbereich Wassereintrittsöffnungen angeordnet sind sowie der Heckbereich zur Ausbildung eines Staudruckes des eingeschlossenen Wassers im wesentlichen abgeschlossen ist.

Eine derartige Anordnung ist aus der US-A-2 969 036 bekannt. Das Problem hierbei ist es, neben dem Druck die Schiffssignaturen von Magnetik und gegebenenfalls Akustik zu simulieren, um eine Täuschung der Zündsysteme moderner Minen zu ermöglichen sowie dabei den auftretenden hohen Belastungen der in unmittelbarer Nähe detonierenden Minen zu widerstehen.

Die Aufgabe der Erfindung ist es, die bekannten Anordnungen zu verbessern und eine Simulation der Schiffssignaturen, insbesondere für Druck und Magnetik, von Überwasserschiffen sowie U-Booten zu ermöglichen und dabei eine Stabilisierung der Hülle mit einer hohen Belastbarkeit durch detonierende Minen zu gewährleisten.

Die Lösung dieser Aufgabe erfolgt erfindungsgemäß dadurch, daß die Hülle eine spiralförmige Wicklung zur Erzeugung eines Magnetfeldes aufnimmt.

Hierdurch ist es möglich, einen wirtschaftlichen und in der Handhabung einfachen sowie ansprengsicheren Geräteträger zur aktiven Bekämpfung von Minen mit kombinierten Zündern zu schaffen.

Weiterhin wird vorgeschlagen, daß in die Hülle zur Verstärkung eines Magnetfeldes Eisenteilchen, wie kleine Kugeln, eingebracht sind.

Ferner ist vorgesehen, daß die Hülle des Tauchkörpers durch eine steuerbare Spannseilanordnung raffbar zwischen Bug- und Heckelement zur Längenveränderung angeordnet ist. Hierdurch ist die Geometrie des Druckfeldes auf einfache Weise einstellbar, und es sind auch unter Berücksichtigung der Maßnahmen zur Erzeugung des Magnetfeldes unterschiedliche Längen darstellbar.

Zur Veränderung der Stärke des Druckfeldes ist vorgesehen, daß das Heckelement des Tauchkörpers eine steuerbare Durchtrittsöffnung zur Einstellung des Staudruckes im Tauchkörper aufweist.

In der Zeichnung ist ein Ausführungsbeispiel der Erfindung schematisch dargestellt. Es zeigen:
- Fig. 1: eine Seitenansicht einer Tauchkörperanordnung,
- Fig. 2: eine Vorderansicht gemäß Fig. 1,
- Fig. 3: einen Teilausschnitt X der Fig. 1 des Hüllenmantels mit einer Wicklung im vergrößerten Maßstab.

Bei der dargestellten Ausbildung ist ein Tauchkörper 1 über Tragseile 3 mittels Schwimmer 2 angeordnet und über ein Schleppkabel 4 gezogen.

Der Tauchkörper 1 in Form eines Zylinders wird durch ein formstabiles Bugelement 5 und Heckelement 6 gebildet, zwischen denen ein flexibles Mittelteil 7 angeordnet ist.

Das Bugelement 5 ist in Form eines Flachkopfes ausgebildet und mit einer Trimmzelle 8, Schleppvorrichtung 9 und einem Mitteltongeräuschsimulator 10 ausgerüstet. Der Mitteltongeräuschsimulator 10 simuliert das Geräuschspektrum eines Schiffes im mittleren Frequenzbereich. Die Stirnseite des Bugelementes 5 besitzt Öffnungen 11, durch die der Innenraum des Tauchkörpers 1 immer mit Seewasser gefüllt ist, das gegenüber dem umgebenden Wasser eine Druckdifferenz entsprechend dem Staudruck aufweist.

In dem konusförmigen Heckelement 6 befindet sich ein als Geräteraum ausgelegtes Verdrängungsvolumen 12, das den Untertrieb des Heckelementes 6 begrenzt und in dem die zur Steuerung des Simulationsgerätes erforderlichen Einrichtungen 13 angeordnet sind.

Weiterhin sind im und am Heckelement die Trimmzelle 8, die zur Verkürzung des Tauchkörpers 1 erforderliche Seilwindeneinrichtung, bestehend aus Winde 14, Spannseil 15 und Seilstopper 16 und die zum Anblasen der Tauchzellen 17 und Trimmzellen 8 vorgesehene Druckgasspeichereinheit 18, die als Manövrierhilfe installierte Ruderanlage 19 sowie der Tieftonsimulator 20, der das Geräuschspektrum eines Schiffes im unteren Frequenzbereich simuliert, angeordnet.

Das Mittelteil 7 besteht aus einer Hülle 21 aus flexiblem Material, beispielsweise Gummi mit Gewebeeinlage, in der über die gesamte Länge eine Wicklung 22 spiralförmig eingearbeitet ist. Die Hülle 21 ist in wirtschaftlich herstellbare Module aufgeteilt, die über Verbindungselemente 23 untereinander und mit dem Heckelement 6 und Bugelement 5 verbunden sind. Die in die Hülle 21 eingearbeitete Wicklung 22 ist in den Abmessungen und der Windungszahl so ausgelegt, daß sie mit Hilfe regelbarer Stromstärken Magnetfelder erzeugt, die einer Vielzahl zu simulierender Schiffe entsprechen.

Die Wicklung 22 dient neben der Erzeugung des Magnetfeldes auch zur Erzielung der geometrischen Form der flexiblem Hülle 21, insbesondere bei kleiner Druckdifferenz (niedriger Geschwindigkeit).

Zur Erlangung der erforderlichen Schwimmlage und der gewünschten Tauchtiefe ist der Tauchkörper 1 mit entsprechenden Einrichtungen, wie Tauchzellen 17, Trimmzellen 8, Tragseilen 3 und Schwimmern 2 ausgestattet.

Die Energieversorgung und Steuerung der einzelnen Funktionssysteme erfolgt in diesem Fall vom schleppenden Fahrzeug über das zugfeste Versorgungskabel 4.

## Patentansprüche

1. Vorrichtung zur Nachbildung von Schiffskörpern zum Einsatz für eine aktive Minenabwehr in Form eines Tauchkörpers mit Auftriebskörpern sowie Tauch- und Trimmzellen und zur Aufnahme von Anordnungen zur Erzeugung von physikalischen Schiffssignaturen, insbesondere als Schleppkörperausbildung, wobei der Tauchkörper durch eine Hülle aus flexiblem Material in der Art eines Schlauches zur Ausbildung eines Aufnahmebehälters ausgebildet und im Bugbereich Wassereintrittsöffnungen angeordnet sind sowie der Heckbereich zur Ausbildung eines Staudruckes des eingeschlossenen Wassers im wesentlichen abgeschlossen ist, dadurch gekennzeichnet, daß die Hülle (21) eine spiralförmige Wicklung (22) zur Erzeugung eines Magnetfeldes aufnimmt.

2. Vorrichtung nach Anspruch 1, dadurch gekennzeichnet, daß in die Hülle (21) zur Verstärkung eines Magnetfeldes Eisenteilchen, wie kleine Kugeln, eingebracht sind.

3. Vorrichtung nach einem der Ansprüche 1 oder 2, dadurch gekennzeichnet, daß die Hülle (21) des Tauchkörpers (1) durch eine steuerbare Spannseilanordnung (14,15,16) raffbar zwischen Bug- und Heckelement (5,6) zur Längenveränderung angeordnet ist.

4. Vorrichtung nach einem der Ansprüche 1 bis 3, dadurch gekennzeichnet, daß das Heckelement (6) des Tauchkörpers (1) eine steuerbare Durchtrittsöffnung zur Einstellung des Staudruckes im Tauchkörper (1) aufweist.

## Claims

1. Device for simulating hulls to be used for active defence against mines in the form of an immersion member with buoyant members as well as immersion and trimming cells, and for accommodating arrangements for producing physical ships' signatures, in particular as a towing member construction, the immersion member being formed by a sheath of a flexible material in the manner of a hose for forming a receptacle, water inlet openings being arranged in the bow area, and the stern area being essentially closed to produce dynamic pressure in the enclosed water, characterised in that the sheath (21) accommodates a spiral winding (22) to produce a magnetic field.

2. Device according to claim 1, characterised in that iron particles, such as iron balls, are placed in the sheath (21) to strengthen a magnetic field.

3. Device according to claim 1 or 2, characterised in that the sheath (21) of the immersion member (1) is arranged such that it can be gathered up by a controllable tension rope arrangement (14, 15, 16) between the bow and the stern element (5, 6) in order to change its length.

4. Device according to one of claims 1 to 3, characterised in that the stern element (6) of the immersion member (1) comprises a controllable through-opening for the adjustment of the dynamic pressure in the immersion member (1).

## Revendications

1. Dispositif pour la simulation de coques de navire, à utiliser pour la lutte active contre les mines sous forme d'un corps plongeur, avec des corps de flottaison ainsi que des cellules plongeuses et d'assiette et destiné à recevoir des dispositifs pour produire des signatures physiques des navires et se présentant en particulier sous forme d'un corps à remorquer dans lequel le corps plongeur est constitué d'une coque en matériau flexible sous forme d'un élément flexible destiné à constituer un récipient de réception et avec des orifices d'entrée d'eau diposés dans la zone de l'étrave tandis que la zone de poupe est essentiellement fermée afin de créer une pression dynamique dans l'eau contenue, caractérisé en ce que la coque (21) reçoit un enroulement spiralé (22) pour produire un champ magnétique.

2. Dispositif selon la revendication 1, caractérisé en ce que des particules de fer telles que des petites billes sont incorporées dans la coque (21) pour renforcer le champ magnétique.

3. Dispositif selon l'une des revendications 1 ou 2, caractérisé en ce que la coque (21) du corps plongeur (1) est disposée de façon à pouvoir se contracter entre l'élément d'étrave et l'élément de poupe (5, 6) afin de modifier sa longueur grâce à un dispositif à câbles de tension réglable (14, 15, 16).

4. Dispositif selon l'une des revendications 1 à 3, caractérisé en ce que l'élément de poupe (6) du corps plongeur (1) présente un orifice de passage réglable afin de régler la pression dynamique dans le corps plongeur (1).
